# EUROPÄISCHE PATENTSCHRIFT

(11) **EP 0 305 549 B1**
(45) Veröffentlichungstag und Bekanntmachung des Hinweises auf die Patenterteilung: **02.05.1991**
(21) Anmeldenummer: 88902611.8
(22) Anmeldetag: 17.02.1988
(51) Int. Cl.: B21B 45/06

(54) **KAMMER ZUM ENTZUNDERN VON FLACHSTAHL MIT SCHLEIFPULVER**
CHAMBER FOR ABRASIVE POWDER DESCALING OF STRIP
CHAMBRE DE DECALAMINAGE DE FEUILLARDS AVEC DES POUDRES ABRASIVES

(30) Priorität: 18.02.1987 SU 4192538
(43) Veröffentlichungstag der Anmeldung: 08.03.1989
(73) Patentinhaber: CHEREPOVETSKY FILIAL VOLOGODSKOGO POLITEKHNICHESKOGO INSTITUTA, Cherepovets, 162600 (SU)
(72) Erfinder: LIPUKHIN, Jury Viktorovich, Cherepovets, 162606 (SU); DANILOV, Leonid Ivanovich, Cherepovets, 162606 (SU); SUBBOTIN, Anatoly Nikolaevich, Cherepovets, 162605 (SU); GARBER, Eduard Alexandrovich, Cherepovets, 162614 (SU); ABRAMENKO, Viktor Ivanovich, Cherepovets, 162600 (SU)
(74) Vertreter: Nix, Frank Arnold, Dr.
(86) Internationale Anmeldenummer: SU8800037
(87) Internationale Veröffentlichungsnummer: WO8806065

(56) Entgegenhaltungen:
- GB-A- 2 173 722
- GB-A- 2 202 474
- SU-A- 1 030 056
- US-A- 1 411 220

## Beschreibung

### Gebiet der Technik

Die vorliegende Erfindung bezieht sich auf das Hüttenwesen und betrifft insbesondere eine Kammer zur Schleifpulver-Entzunderung der Oberfläche eines Flachstahls.

### Zugrundeliegender Stand der Technik

Es ist die Kammer eines Aggrepates zur Schleifpulver-Entzunderung von Flachstahl gemäss der internationalen Anmeldung WO-A-85/05578 (& GB-A-2 173 722) bekannt.

Sie enthält zwei Vorrichtungen zur Verdichtung des Schleifpulvers, jede von denen zwei Wellen mit Auflagerungen und Hebeln hat, welche mit Hydraulikzylindern verbunden sind, unter deren Einwirkung die Wellen gedreht werden, während das Schleifpulver von an den Wellen bebefestigten Schaufeln an die zu entzundernden Flächen des Flachstahls angedrückt wird und von diesen Flächen den Zunder entfernt.

Um bei der bekannten Kammer einen Zugang zu den innerhalb der Kammer angeordneten Baugruppen (Vorrichtungen zur Verdichtung des Schleifpulvers und andere) gewährleisten zu können, muß die Kammer für eine längere Zeit zum Sillstand gebracht, vollständig demontiert und anschliessend zusammengebaut werden. Das führt zu Leistungsverlusten des Aggregates und ist mit einem grossen Arbeitsaufwand verbunden. Die genannte Besonderheit der Kammer ist darauf zurückzuführen, dass die Konstruktion der Kammer keine Teilung und Trennung in Teile vorsieht, um einen Zugang in den Innenraum zu erleichtern.

Es ist auch eine Kammer zu Schleifpulver-Entzunderung eines Falchstahls bekannt, die aus zwei Kammerhälften zusammensetzbar ausgeführt und mit Mitteln zu deren Verriegelung, zum hermetischen Abschliessen und zur Entriegelung über die Stossfläche und zum Abheben einer Kammerhälfte von der Stossfläche versehen ist. Diese von uns als Prototyp genommene Kammer enthält ebenfalls zwei Vorrichtungen zur Verdichtung des schleifpulvers, jede von denen zwei auf Auflagerungen in verschiedenen Kammerhälften angeordnete Wellen mit Hebeln hat, die mit Hydraulikzylindern zum Drehen der Wellen verbunden sind.

Beim Abheben einer Kammerhälfte von der Stossfläche werden die in dieser Kammerhälfte angeordneten "Wellen mit Auflagerungen der Vorrichtung zur Verdichtung des Schleifpulvers zusammen mit dieser Kammerhälfte abgehoben.

Das bildet einen grossen Vorteil der vorliegenden Kammer gegenüber der als Analogen genommenen Kammer WO-A-85/05578, weil dabei die Bedienung und die Überholung erleichtert und Standzeinten reduziert werden, ohne das die Kammer völlig auseinandergenommen werden muß.

Die Kammer, die als Prototyp genommen worden ist, zeichnet sich jedoch dadurch aus, das die Mittel zur Verriegelung, zum hermetischen Abschliessen und zur Entriegelung der Hälften dieser Kammer über deren Stossfläche keine schnellwirkenden Mittel sind, sie sind, z.B., in Form von Schrauben mit Muttern ausgebildet, wobei deren Verbinden, Anziehen und Trennen viel Zeit in Anspruch nehmen. Auf diese Weise kann der Vorteil, der durch das Vorhandensein von zwei teilbaren Kammerhälften bedingt ist, in dieser Kammer nicht voll ausgenutzt werden.

### Offenbarung der Erfindung

Der vorliegenden Erfindung liegt die Aufgabe zugrunde, eine Kammer zur Schleifpulver-Entzunderung der Oberfläche eines Flachstahls lit solchen schnellwirkenden Mitteln zur Verriegelung, zum hermetischen Abschliessen ubd zur Entriegelung der Kammerhälften über die Stossfläche zu schaffen, welche es Herstellung und Bedienung der Kammer zu reduzieren sowie deren Standzeiten zu verkürzen.

Die gestellte Aufgabe wird dadurch gelöst, dass in einer Kammer zur Schleifpulver-Entzunderung der Oberfläche eines Flachstahls, welche aus zwei Kammerhälften mit Mitteln zu deren Verriegelung, zum hermetischen Abschliessen und zur Entriegelung über die Stossfläche und zum Abheben mindestens einer Kammerhälfte von der Stossfläche besteht und mindestens zwei Vorrichtungen zur Verdichtung des Schleifpulvers enthält, jede von denen zwei auf Auflagerungen in verschiedenen Kammerhälften angeordnete Wellen mit Hebeln hat, die mit Hydraulikzylindern zum Drehen der Wellen verbunden sind, erfindungsgemäss jedes Mittel zur Verriegelung, zum hermetischen Abschliessen und zur Entriegelung der beiden Kammerhälften über die Stossfläche einen Ring enthält, der auf der Auflagerung einer der Wellen der Vorrichtung zur Verdichtung des Schleifpulvers durch den oben genannten Hydraulikzylinder relativ zu der Auflagerung schwenkbar angeordnet ist und zwei durch einen Schlitz geteilte Kurvenkörper hat, welche von seiten der Auflagerung der anderen Welle derselben Vorrichtung zur Verdichtung des Schleifpulvers angeordnet sind, welche Auflagerung zwei durch einen Schlitz geteilte Ringnuten zur Aufnahme der Kurvenkörper aufweist, wobei an dem Hebel der Welle, deren Auflagerung zur Aufnahme des Ringes dient, ein Stössel angeordnet ist, der von einem Eigenantrieb in den Schlitz zwichen den Kurvenkörpern bewegt werden kann.

Dadurch, dass in der Konstruktion des Mittels zur Verrieglung, zum hermetischen Abschliessen und zur Entriegelung über die Stossfläche der beiden Kammerhälften ein Ring vorhanden ist, der auf der Auflagerung einer der Wellen der Vorrichtung zur Verdichtung des Schleifpulvers durch den Hydrolikzylinder zur Drehung der Welle relativ zu der Auflagerung schwenkbar angeordnet ist; dass auf diesem Ring zwei durch einen Schlietz geteilte Kurvenkörper vorgesehen sind, welche von seiten der Auflagerung der anderen Welle derselben Vorrichtung zur Verdichtung des Schleifpulvers angeordnet sind; dass auf der Auflagerung der anderen Welle zwei durch einen Schlitz geteilte Ringnuten zur Aufnahme der Gennanten Kurvenkörper ausgeführt sind; dass ein Stössel an dem Hebel der Welle angeordnet ist, deren Auflagerung zur Aufnahme des Ringes dient; dass die Möglichkeit für die Bewegung des Stössels durch einen Eigenantrieb in den Shlitz zwischen den Kurvenkörpern geschaffen wird, wird duch alle diese Merkmale in ihrer Gessamtheit die Lösung der gestellten Aufgabe ermöglicht, d.h., eine Schnellwirkung der Mittel zur Verriegelung, zum hermetischen Abschliessen und zur Entriegelung der Kammerhälften über die Stossfläche mit einem minimalen Aufwand gewährleistet.

Da die beiden Wellen der einen Vorrichtung zur Verdichtung des Schleifpulvers in verschiedenen Kammerhälften angeordnet sind, auf der Auflagerung einer der Wellen sich ein Ring mit Kurvenkörpern befindet und auf der Auflagerung der anderen Welle Nuten zur Aufnahme der Kurvenkörper vorgesehen sind, erweisen sich die beiden Kammerhälften bei einer Schwenkung des Ringes, durch die die Kurvennkörper des Ringes mit den Ringnuten vereinigt werden, in der Tat als verriegelt, wobei das mit einem minimalen Zeitaufwand (ohne Verwendung einer Verbolzung) verwirklicht wird. Genau so schnell vollzieht sich bei einer Schwenkung des Ringes in umgekehrter Richtung eine Entriegelung der Kammerhälften, weil die Kurvenkörper dabei aus den Ringnuten austreten und einer dieser Kurvenkörper im Schlitz zwischen den gennanten Nuten zu liegen kommt, während sich der andere oberhalb der Auflagerung befindet. Dadurch, das im Zwischenraum zwischen den Kurvenkörpern und den Nuten Schlitze vorgesehen sind, verhindern die Kurvenkörpern eine Entriegelung der Kammerhälften nicht.

Wenn der Stössel, der am Hebel der Welle angeordnet ist, unter der Wirkung seines Antriebes in den Schlitz zwischen den Kurvenkörpern des Ringes eingeht, erweist sich der Hebel mit dem Einschaltung des Hydraulikzylinders zur Drehung der Welle zusammen mit der Welle relativ zu deren Auflagerung bewegt, wirkt er durch den Stössel auf die Kurvenkörper des Ringes ein, welchen er sich relativ zu derselben Auflagerung umdrehen lässt. Auf diese Weise vollziehen sich die Ver- und Entriegelung der Kammerhälften unter Einwirkung derselben Zylinder, die zur Drehung der Wellen der Vorrichtung zur Verdichtung des Schliefpulvers dienen; folglich ist es nicht erforderlich, zur Verriegelung, zum hermetischen Abschliessen und zur Entriegelung der Kammerhälften eine speziellen Antrieb vorzusehen.

Nach der Verriegelung der Kammerhälften besteht die Möglichkeit, edn Stössel durch den Eingenantrieb zurück

zu bewegen, diesen aus dem Schlitz zwischen den Kurvenkörpern herauszuführen, wobei der Hebel mit dem Ring nicht mehr in Verbindung steht und der Hydraulikzylinder zur Drehung der Wellen nach seiner direkten Zweckbestimmung, d.h., zur Verdichtung des Schliefpulvers verwendet werden kann, weil sich der Ring bei der Schwenkung des Hebels nicht umdrehen wird und die Kurvenkörper in den Ringnuten bleiben, d.h. die Kammerhälften bleiben verriegelt.

Es ist zweckmässig, zur Erhöhung der Zuverlässigkeit des hermetischen Abschliessens der Kämmerhälften über die Stossfläche die gegenüberliegenden zylindrischen Oberflächen der Ringnuten der Auflagerung der zweiten Welle unter Bildung eines keilförmigen Spaltes zwischen diesen auszuführen.

Infolge der Ausbildung eines Keils gehen die Kurvenkörper in die Nuten der Auflagerung mit einem Übermass ein, indem sie Druckspannungen über die Stossfläche der Kammerhälften erzeugen.

Diese Druckspannungen gewährleisten ein dichtes Schliessen (Nichtöffnen) des Stosses beim Betrieb der Kammer.

### Kurze Beschreibung der Zeichnungen

Die vorliegende Erfindung wird nachstehend durch die eingehende Beschreibubg eines kontreten Ausführungsbeispiels derselben mit Bezugnahme auf die beigefügten Zeichnungen erläutert. Es zeigen:
Fig. 1 _ die Gesamtansicht einer Kammer;
Fig. 2 _ den Schnitt nach der Linie II-II in Fig. 1;
Fig. 3 _ den Schnitt nach der Linie III-III in Fig. 2;
Fig. 4 _ ein Ausbildungsschema für das Übermass zwischen Kurvenkörpern und ringförmigen Schlitzens;
Fig. 5 _ den Schnitt nach der Linie V-V in Fig. 2;
Fig. 6 _ den Schnitt nach der Linie VI-VI in Fig. 2;
Fig. 7 _ den Schnitt nach der Linie VII-VII in Fig. 1.

### Bevorzugte Ausführungsvariante der Erfindung

Die Kammer besteht aus einer bewegbaren Kammerhälfte 1 (Fig. 1) und einer unbewegbaren Kammerhälfte 2, die über eine Stossfläche 3 miteinander verhunden sind.

Die Kammer enthält zwei Vorrichtungen 4 und 5 zur Verdichtung des Schleifpulvers, von denen jede Vorrichtung eine Welle 6 (Fig. 2), welche auf in der unbewegbaren Kammerhälfte 2 untergebrachten Auflagerungen 7 angeordnet ist, sowie eine Welle 8, welche auf in der bewegbaren Kammerhälfte 1 untergebrachten Auflagerungen 9 angeordnet ist, hat, An den Stirnseiten der Auflagerungen 7 der Welle 6 sind Ringnuten 10 vorgesehen, die durch einen Schlitz 11 (Fig. 3, 4) geteilt sind. Auf den Auflagerunpen 9 der Welle 8 sind Ringe 12 (Fig. 2, 3) mit Kurvenkörpern 13 angeordnet, Die Bünde der Ringe 12 sind in ringförmigen Eindrehungen 14 (Fig. 2) der Auflagerungen 9 so angeordnet, dass die Ringe 12 mit den Kurvenkörpern 13 eine umkehrbare Bewegung über eine Kreisbahn um einen Winkel ± α (Fig. 3) ausführen können. Liegen die Kurvenkörper 13 der Ringe 12 in den Nuten 10 der Auflagerungen 7, dann sind die Kammerhälften 1 und 2, miteinander verriegelt und über die Stossfläche 3 hermetisch abgeschlossen; deshalb kann die bewegbare Kammerhälfte 1 von der unbewegbaren Kammerhälfte 2 nicht wegrollen, weil die Kurvenkörper 13 mit den Ringen 12 an den Auflagerungen 9 der bewegbaren Kammerhälfte 1 befestigt sind, und die Auflagerung 7, in deren Nuten sich die Kurvenkörper 13 befinden, in der unbewegbaren Kammerhälte 2 untergebracht ist. In den Auflagerungen 7 sind die die Ringnuten 10 der Auflagerung 7 der Welle 6 teilenden Schlitze 11 in Richtung zu den Wellen 8 hin geöffnet.

Jeder der Ringe 12 hat also je zwei Kurvenkörper 13, einen unteren und einen oberen, wobei der obere Kurvenkörper in die oberhalb des Schlitzes 11 befindliche Nut 10 und der untere Kurvenkörper in die unterhalb des Schlitzes 11 befindliche Nut 10 eingehen. Bei der Anordnung der unteren Kurvenkörper 13 der Ringe 12 in den Schlitzen 11 der Auflagerungen 7 sind die Kammerhälften 1 und 2 entriegelt, weil der Schlitz 11 eine freie Bewegung des unteren Kurvenkörpers 13 relativ zu der Auflagerung 7 beim Wegrollen der bewegbaren Hälfte 1 der Kammer ermöglicht. Der obere Kurvenkörper 13 erweist sich dabei oberhalb der Auflagerung 7 angeordnet und kann sich relativ zu dieser Auflagerung frei bewegen.

Die Richtung der Schwenkung des Ringes 12 um einen Winkel + α zur Verrriegelung der Kammerhälften 1 und 2 ist mit dem Pfeil "L" (Fig. 4) und die Richtung der Schwenkung des Ringes 12 um einen Winkel - α zu deren Entriegelung - mit dem Pfeil "K" (Fig. 3) angegeben.

Während der Entzunderung von Flachstahl wirken auf die Vorrichtungen 4 (Fig. 2) und 5 zur Verdichtung des Schleifpulvers bedeutende auseinanderspreizende Kräfte ein, welche durch den Zerstörungswiderstand des Zunders ausgelöst werden; diese Kräfte werden auf die Hälften 1 und 2 der Kammer übertragen, wobei sie danach streben, diese voneinander zu trennen. Deshalb müssen die Kurvenkörper 13 in die Nuten 10 der Auflagerungen 7 nicht frei, sondern mit einem Übermass eingehen, um unter Betriebsbelastung die Bildung eines Spaltes über die Stossfläche 3 zwischen den Kammerhälften 1 und 2 zu vermeiden, aus welchem das Schleifpulver herausfallen kann. Zur Gewährleistung dieses Übermasses ist die zylindrische Aussenfläche der Ringnut 10 mit dem Radius R (Fig. 4) zu ihrer zylindrischen Innenfläche mit Radius R₁ nicht konzentrisch ausgeführt und diese Flächen bilden untereinander einen keilförmigen Spalt. Die den Flächen der Ringnut zugehörigen Flachen der Kurvenkörper 13 sind untereinander konzentrisch ausgeführt und haben einen radius der Aussenfläche, der R gleich ist, während der Radius der Innenfläche r gleich ist.

Auf weise wird bei der Verdnigung der Kurvenkörper 13 mit den Nuten 10 ein Übermass mit einer Grösse "δ" sichergestellt.

Um die Schwenkung des Ringes 12 um einen Winkel ± α ohne Anwendung eines speziellen Antriebes mit einer für die Erzugung des Übermasses "δ" zwischen den Kurvenkörpern 13 und den Nuten 10 jeder Auflagerung 7 erforderlichen Kraft zu gewährleisten, ist in jeder Vorrichtung 4, 5 ein Stössel 15 (Fig. 2) vorgesehen, dessen Gehäuse 16 (Fig. 5) mit seinen Nuten 17 an einer Rippe 18 des Hebels 19 (Fig. 1) eines hydraulischen Arbeitszylinders 20 zur Drehung der Welle 8 festgestellt und in einer Nabe 21 (Fig. 2) dieses Hebels mittels Bolzen 22 befestigt ist. Ein ähnlicher hydraulischer Arbeitszylinder 23 (Fig. 1) mit einem Hebel 24 dient Drehung der Welle 6 in der unbewegbaren Kammerhälfte 2.

Der Stössel 15 (Fig. 6) ist an einer Achse 25 entlang (Fig. 2) bis zur Berührung mit den Kurvenkörpern 13 des Ringes 12 bewegbar. Zur Bewegung des Stössels 15 dient die Kolbenstange 26 eines Hydraulikzylinders 27. Im Ring 12 ist zwischen den Kurvenkörpern 13 ein Schlitz 28 (Fig. 6) vorgesehen, in den der Stössel 15 eingehen kann, wenn sich dieser Schlitz mit dem Schlitz 11 der Auflagerung 7 deckt. Bei der Schwenkung des Hebels 19 drehen sich zusammen mit diesen das Gehäuse 16 des Stössels 15 und der Stössel 15 selbst um, der dabei den Ring 12 schwenkt, indem er auf die Kurvenkörper 13 einwirkt und diese mit dem Übermass "δ" in die Nuten 10 einschiebt.

Die Fixierungselemente der Horizontalteilung 29 (Fig. 7) der Kammer sind in Form von Ansätzen 30 im unteren Teil der Kammer und des Bodens 31 derselben sowie in Form von [-förmigen Leisten 32 ausgebildet, so dass die gennanten Leisten 32 mittels einer Stelleinrichtung 33 (z.B., eines Hydraulikzylinders) bewegt und mit den Ansätzen 30 in gegenseitige Kupplung gebracht oder von diesen getrennt werden können.

Zur Begrenzung des Ganges der Hebel 19 dienen Anschläge 34 (Fig. 1), welche an der bewegbaren Kammerhälfte 1 befestigt sind. Zur Anzeige der Stellung der sich bewegenden Baugruppen dienen Endschalter 35 und 36 (Fig. 7). Für den Rücklauf der bewegbaren Kammerhälfte 1 sorgen Hydraulikzynlinder 37 (Fig. 1) und als Führungsschienen ausgeführte Balken 38, die an der unbewegbaren Kammerhälfte 2 befestigt sind, wobei die bewegbare Kammerhälfte 1 mit Rollen 39 versehen ist.

### Die Kammer wird wie folgt betrieben

Zur Entriegelung der miteinander verriegelten Kammerhälften 1 (Fig. 1) und 2 wird ein Ölbetriebsdruck in die unteren Räume der hydraulischen Arbeitszylinder 20, zugeführt, die die Hebel 19 nach oben bis zur Berührung mit den Anschlägen 31 schwenken. Zusammen mit den Hebeln 19 (Fig. 2) drehen sich entgegen dem Uhrzeigersinn die an diesen Hebeln befestigten Gehäuse 16 der Stössel 15 mit den Stösseln 15 und Zylindern 27 um. Dabei sind die Stössel 15 in die Gehäuse 16 eingezogzn, deshalb besteht keine Berührung des Stössels 15 mit dem Ring 12, und der Ring 12 bleibt unbewegbar, während dessen Kurvenkörper 13 mit der Auflagerung 7 verbunden bleiden, indem sie mit dem Übermass "δ" in deren Nuten 10 eingehen.

Nachdem die Hebel 19 in der oberen Endstellung zum Stehen gebracht sind, werden Druckluftzylinder 27 eingeschaltet, und deren Kolbenstangen 26 scheiben die Stössel 15 an der Achse 25 entlang in die Schlitze 28 (Fig. 6) der Ringe 12 bis zur Berührung mit den Kurvenkörpern 13 vor. Durch diese Verschiebung wird eine starre Kopplung zwischen den Hebeln 19 und den Ringen 12 (Stössel 15 und deren Gehäuse 16) gewährleistet.

Dann wird Öldruck in die oberen Räume der hydraulischen Arbeitszylinder 20 zugeführt. Dadurch bewegen sich die Hebel 19 nach unten im Uhrzeigersinn und wirken über die Stösel 15 auf die Ringe 12 mit einer Kraft ein, die ausreicht, um die zwischen den mit dem Übermass "δ" verbunden Kurvenkörpern 13 und den Schlitzen 10 der Deltaauflagerungen 7 entstehenden Druck- und Reibungskräfte überwinden zu können. Die Ringe 12 werden unter Einwirkung der Stössel 15 in der Pfeilrichtung "K" (Fig. 3) um einen Winkel "- α" geschwenkt, wobei die Kurvenkörper 13 aus den Nuten 10 austreten und der obere Kurvenkörper 13 jedes Ringes 12 oberhalb der Lagerung 7 eine Stellung einnimmt, während der untere Kurvenkörper 13 in den Schlitz 11 zwischen den Nuten 10 eingeht. Dann wird der Stössel 15 mittels der Kolbenstange 26 des Druckluftzylinders 27 in das Gehäuse 16 eingezogen, und die Hebel 19 verlieren ihre Verbindung mit den Ringen 12. Die hydraulischen Arbeitszylinder 20 werden zum Stehen gebracht, nachdem die Hebel 19 die Endschalter 35 berührt haben.

Zur Entriegelung der Kammer von dem Boden 31 (Fig. 1) über die Horizontalteilung 29 werden dei Stelleinrichtungen 33 (Fig. 7) eingeschaltet, welche die [-förmigen Leisten 32 aus der Kopplung mit den Ansätzen 20 treten lassen. Als Ergebnis der Ausführung all dieser Arbeitsgänge erweisen sich die bewegbare und unbewegbare Kammerhälften 1 und 2 voneinander und vom Boden 31 getrennt. Es werden die Hydraulikzylinder 37 (Fig. 1) eingeschaltet, welche auf die mit der bewegbaren Kammerhälfte 1 berbundenen Rollen 39 einwirken. Die Rollen 39 gleiten über den feststehenden Führungsbalken 38, indem sie die Kammerhälfte 1 von der Kammerhälfte 2 auf die vorgegebene Entfernung abheben, die vom Hub der Kolbenstange der Zylinder 37 abhängig ist. Nach der Ausführung der Reparatur- und Wartungsarbeiten werden das Verbinden und die Verriegelung der Kammerhälften 1 und 2 in umgekehrter Reihenfolge vorhenommen, u.z. die Hydraulikzylinder 37 werden für den Rückwärtshub eingeschaltet, von den Rollen 39 wird die bewegbare Kammerhälfte 1 bis zur Berührung mit den unbewegbaren Kammerhälfte 2 über die Führungen 38 bewegt, von den Stelleinrichtungen 33 wird die [-förmige Leiste 32 bis zur Berührung mit den Ansätzen 30 geschoben, es werden die Druckluftzylinder 27 eingeschaltet, welche die Stössel 15 an der Achse 25 entlang in die Schlitze 10 der Auflagerungen 7 bewegen, wobei die Stössel 15 in die Schlitzen 28 der Ringe 12 zwischen den Kurvenkörpern 13 gebracht werden. Dann schaltet man die hydraulischen Arbeitszylinder 20 der Vorrichtungen 4, 5 zur Verdichtung des Schleifpulvers ein, welche die Hebel 19 entgegen dem Uhrzeigersinn bewegen; die Hebel 19 wirken über die Stössel 15 auf die unteren Kurvenkörper 13 der Ringe 12 ein, wodurch die Kurvenkörper 13 mit dem Übermas "δ" in die Ringnuten 10 der Auflagerungen 7 eingeführt werden. Wegen des Übermasses werden die Kammerhälften 1 und 2 mit einer bestimmten Kraft aneinander angedrückt, indem sie über die Stossfläche 3 eine Vorspannung erzeugen. Dann werden von den Druckluftzylindern 27 die Stössel 15 zurückgeführt, so dass sie aus der Kopplung mit den Ringen 12 treten, wobei sich die Kammerhälften 1 und 2 als verriegelt erweisen; bei weiteren Bewegungen der Hebel 19 durch die hydraulischen Arbeitszylinder 20 üben diese Hebel keine Einwirkung auf die Ringe 12 aus; auf diese Weise ist die Kammer zur Entzunderung von Flachstahl betriebsbereit.

Im Verlaufe des Entzunderungsprozesses wirken die iberen hydraulischen Arbeitszylinder 20 und 23 abwechselnd mit den unteren hydraulischen Arbeitszylindern 20 und 23 auf die zugehörigen Vorrichtungen 4 und 5 zur Verdichtung des Schleifpulvers ein, indem sie für die Zerstörung des Zunders auf der Oberfläche eines Flachstahls notwendige Kräfte erzeugen, wobei der Flachstahl durch die Kammer von unten nach oben (der Flachstahl ist in den Zeichnungen absichtlich nicht dargestellt) geführt wird.

Dank des vorherigen Zusammendrücken des Stosses 3 zwischen den Kammerhälften 1 und 2, auf Grund des Übermasse "δ" zwischen den Kurvenkörpern 13 und den Nuten 10 der Auflagerungen 7 führen die während der Schliefpulver-Entzunderung entstehenden auseinanderspreizenden, auf die Kammerhälften 1 und 2 einwirkenden Kräfte kein Öffnen des zwischen diesen Kammerhälften vorhandenen Stosses herbei.

Der Vorteil der erfindungsgemässen Kammer gegenüber dem Prototyp besteht darin, dass eine grosse Einsparung der Kapitalinverstitionen für die Herstellung der Kammer erzielt wird, d.h. man bedarf keiner speziellen Hydraulikzylinder zu einer schnellen Verriegelung und Entriegelung der Kammer, bei denen die auszuübende Kraft gleich der von den Hydraulikzylindern der Vorrichtung zur Verdichtung des Schleifpulvers zu erzeugenden Kraft sein soll, weil die auseinanderspreizende Kraft der Kraft des Arbeitsdruckes des Schleifpulvers auf den Flachstahl gleich ist.

### Industrielle Anwendbarkeit

Eine besonders erfolgreiche Anwendung findet die vorliegende Erfindung bei der Blechherstellung.

## Patentansprüche

1. kammer zur Schleifpulver-Entzunderung der Oberfläche eines Flachstahls aus zwei Kammerhälften (1, 2) mit Mitteln zu deren Verriegelung, zum hermetischen Abschliessen und Entriegelung über die Fläche des Stosses (3) und zum Abheben von mindestens einer Kammerhälfte von der Stossfläche und mit mindestens zwei Vorrichtung (4, 5) zur Verdichtung des Schleifpulvers, jede von denen zwei auf Auflagerungen (7, 9) in verschiedenen Kammerhälften angeordnet Wellen (6, 8) mit Helben (19, 24) hat, die mit Hydraulikzylindern (20, 23) zur Drehung der Wellen (6, 8) verbunden sind, dadurch **gekennzeichnet**, dass jedes Mittels zur Verriegelung, zum hermetischen Abschliessen und zur Entriegelung der beiden Kammerhälften über die Stossfläche einen ring (12) enthält, der auf der Auflagerung (9) einer der Wellen (8) der Vorrichtung (4, 5) zur Verdichtung des Schleifpulvers durch den oben genannten Hydraulikzylinder (20) relativ zu der Auflagerung (9) schwenkbar angeordnet ist und zwei durch einen schlitz (28) geteilte Kurvenkörper (13) hat, welche auf seiten der Auflagerung (7) der anderen Welle (6) derselben Vorrichtung (4, 5) zur Verdichtung des Schleifpulvers angeordnet sind, welche Auflagerung zwei durch einen Schlitz (11) geteilte Ringnuten (10) zur Aufnahme der Kurvenkörper (13) aufweist, wobei an dem Hebel (19) der Welle (8), deren Auflagerung (9) zur Aufnahme des Ringes (12) dient, ein Stössel (15) angeordnet ist, der von einem Eigenantrieb (26, 27) in den Schlitz (28) zwischen den kurvenkörpern (13) bewegt werden kann.

2. Kammer nach Anspruch 1, dadurch **gekennzeichnet**, dass die gegenüberliegenden zylindrischen Oberflächen der Ringnuten (10) unter Bildung eines keilförmigen Spaltes zwischen diesen ausgeführt sind.

## Claims

1. A chamber for abrasive powder descaling of the surface of a member resembling a flat steel bar and comprising two chamber halves (1, 2) with provision for locking the same together, sealing them hermetically and unlocking them by way of the surface of the joint (3) between them and for disengaging at least one chamber half from the joint surface, at least two devices (4, 5) being provided to compress the abrasive powder, each such device having two shafts (6, 8) disposed on mountings (7, 9) in different chamber halves, levers (19, 24) being provided which are connected to hydraulic cylinders (20, 23) to rotate the shafts (6, 8), characterised in that all the means for locking, hermetically sealing and unlocking the two chamber halves by way of the joint surface each comprise a ring (12) so disposed on the mounting (9) of one of the shafts (8) as to be pivotable relatively to the mounting (9), the ring having two cams (13) which are divided by a slot (28) and which are disposed near the mounting (7) of the other shaft, the mounting (7) being formed with two annular grooves (10) which are divided by a slot (11) and which are adapted to receive the cams (13), a tappet (15) being disposed on the lever (19) of the shaft (8) whose mounting (9) is effected to receive the ring (12), the tappet (15) being movable by an independent drive (26, 27) into the slot (28) between the cams (13),

2. A chamber according to claim 1, characterised in that the opposite cylindrical surfaces of the annular grooves (10) so extend therebetween me to bound a wedge-shaped gap.

## Revendications

1. Chambre pour le décalaminage d'une surface d'un feuillard par une poudre abrasive, qui est constituée par deux moitiés (1, 2), pourvues des moyens servant à les joindre, les étanchéifier et les disjoindre suivant leur plan de jonction 3) et à écarter au moins une moitié de chambre du plan de jonction, et comporte au moins deux mécanismes (4, 5) de compactage de la poudre abrasive ayant, chacun, deux arbres (6, 8), montés sur des paliers (7, 9) dans les différentes moitiés de la chambre et portant des leviers (19) liés à des vérins hydrauliques (20,23) pour la rotation des arbres (6, 8), caractérisée en ce que chaque moyen effectuant la jonction, l'étanchéification et la disjonction de deux moitiés de la chambre suivant le plan de jonction comporte une bague (12), disposée sur le palier (9) d'un des arbres (8) du mécanisme (5) de compactage de la poudre abrasive de manière qu'elle puisse être tournée par le vérin hydraulique (20) susmentionné par rapport au palier (9) et ayant deux cames (13) partagées par une fente (28) et disposées du côté du palier (7) de l'autre arbre (6) du même mécanisme (5) de compactage de la poudre abrasive qui a deux gorges annulaires (10) partagées par une fente (11) et recevant les cames (13),en ce qu'un poussoir (15) est monté sur le levier (19) de l'arbre (8), dont le palier (9) est utilisé pour le montage de la bague (12) de manière qu'il puisse être déplacé par sa propre commande (26, 27) dans la fente (28) entre les cames (13).

2. Chambre selon la revendication 1, caractérisée en ce que les surfaces cylindriques opposées des gorges annulaires (10) sont réalisées non concentriques et forment entre elles un espacement sous la forme d'un coin.
